# EUROPÄISCHE PATENTSCHRIFT

(11) **EP 1 491 123 B1**
(45) Veröffentlichungstag und Bekanntmachung des Hinweises auf die Patenterteilung: **02.11.2005**
(21) Anmeldenummer: 03014345.7
(22) Anmeldetag: 26.06.2003
(51) Int. Cl.: A47K 5/12, B05B 11/00

(54) **Pumpe für fliessfähige Medien**
Pump for fluid media
Pompe de distribution de produit fluide

(43) Veröffentlichungstag der Anmeldung: 29.12.2004
(73) Patentinhaber: Werkzeugbau Friedhelm Piepenstock GmbH, 58579 Schalksmühle (DE)
(72) Erfinder: Piepenstock, Peter, 58579 Schalksmühle (DE)
(74) Vertreter: Dörner, Lothar

(56) Entgegenhaltungen:
- WO-A-97/13439
- DE-A- 10 017 340

## Beschreibung

Die Erfindung betrifft eine Pumpe für fließfähige Medien mit einem Kolben und einer Kolbenkammer, wobei die Kolbenkammer an beiden Enden durch entsprechend der Bewegung des Kolbens betätigte Membranventile abdichtbar ist

Anwendungsgebiet der Erfindung sind Pumpen als Einwegpumpen oder Wegwerfpumpen für die Ausgabe von fließfähigen Medien wie Kosmetikmitteln oder Hygienemitteln aus Flaschen.

Die DE 100 17 340 A 1 beschreibt eine Pumpe der gattungsgemäßen Art. Dort hat die Kolbenkammer im wesentlichen einen gleichbleibenden kreisringförmigen Querschnitt, so daß sich der Inhalt der Kolbenkammer proportional dem Weg des Kolbens ändert. Die Membranventile sitzen wechselweise an der Kolbenwandung und der Kolbenkammer. Infolgedessen ist die Werkstoffauswahl für die Membranventile eingeschränkt, so daß eine ausreichende Nachgiebigkeit derselben nicht erzielbar ist.

Die DE 696 06 773 T2 beschreibt eine ähnliche Pumpe, deren Kolbenkammer eine Stufe aufweist, die als Anschlag für das eine Membranventil an dem Kolben dient. Bei der Bewegung des Kolben ändert sich der Querschnitt der Kolbenkammer, wodurch für ein bestimmtes Pumpvolumen ein kleinerer Kolbenweg erforderlich ist. Die Membranventile benötigen jedoch einen großen Querschnitt, was für deren Funktion ungünstig ist.

Aufgabe der Erfindung ist eine optimale Anpassung der Kolbenkammer und der Membranventile an die Gebrauchsverhältnisse.

Diese Aufgabe wird nach der Erfindung gemäß Anspruch 1 gelöst.

Die Erfindung unterscheidet sich insofern vom Stand der Technik, als das Medium von der Kolbenkammer in eine Austrittskammer gefördert wird. Dadurch kann die Kolbenkammer optimal gestaltet werden. Die Membranventile hängen an der Kappe, die aus einem nachgiebigen Kunststoff besteht. Die an Ringmäntel angeformten Membranventile können einen kleinen radialen Querschnitt aufweisen

Eine gleichmäßige Führung der Kolbenanordnung wird dadurch erzielt, daß der äußere Ringmantel der Kolbenkammer innerhalb der Austrittskammer verschiebbar ist.

Ein Austreten dess Mediums aus der gefüllten und unversehrten Flasche wird dadurch verhindert, daß der Ringmantel über eine Bruchnaht einen Dichtstopfen hält.

Die Ansaugstellung der Pumpe wird dadurch fixiert, daß in der Anssaugstellung die Kappe mit einem Anschlagring an einer Anschlagstufe des Kolbenteils anliegt.

Entsprechend erfolgt eine Fixierung der Ausspritzstellung derart, daß in der Ausspritzstellung die Kappe an der Kopffläche des Ringmantels anliegt.

Eine verbesserte Führung und Funktion der Pumpe wird dadurch erreicht, daß eine Führungswand der Kappe zwischen Wänden des Kolbenteils dichtend geführt ist.

Eine Belüftung des Behälters wird dadurch ermöglicht, daß an der Außenfläche der Führungswand mehrere axiale Stege angeformt sind, die in der Ausspritzstellung der Pumpe die Dichtlippe anheben.

Eine Reduktion der Bauteile auf zwei wird dadurch ermöglicht, daß eine Kunststofffeder einstükkig an der Kappe angespritzt ist.

Ausführungsbeispiele werden anhand der Zeichnungen erläutert, in denen darstellen:
Fig. 1 eine perspektivische Schnittdarstellung einer Pumpe in der Ansaugstellung,
Fig. 2 eine entsprechende Darstellung in der Ausspritzstellung und
Fig. 3 ein zweites Ausführungsbeispiel einer Pumpe.

Die Pumpe besteht im wesentlichen aus zwei oder drei Teilen. Das erste Ausführungsbeispiel nach den Fig. 1 und 2 umfaßt drei Teile: einen ringmantelartigen Kolben 1, eine eine Kolbenkammer 2 bildenden Kappe 3 und eine Schraubenfeder 4 aus Metall oder Kunststoff. Der Kolben 1 und die Kappe 3 sind Spritzgießformteile, wobei der Kolben 1 aus einem harten, elastischen Thermoplast wie Polyoxymethylen und die Kappe aus einem flexiblen Thermoplast wie Polyethylen bestehen.

Der Kolben 1 sitzt an einer Ringplatte 5, an die sich ein zylindrischer Mantel 6 mit einem Innengewinde 7 anschließt, das auf einen nicht dargestellten Behälter aufschraubbar ist. Eine Kopfwand 8 des Kolbens 1 nimmt in einer Hülse 9 einen Saugstutzen 10 auf, der abgebrochen dargestellt ist und im wesentlichen bis zum Boden des Behälters reicht. An die Hülse 9 schließt sich nach oben ein Ringmantel 11 an, der die Innenwand der Kolbenkammer 2 bildet. Die Hülse 9 bzw. der Saugstutzen 10 und die Innenwnad des Ringmantel 11 biden einen durchgehenenden Kanal für das Medium. Die Stirnfläche des Ringmantels 11 ist durch einen Dichtstopfen 12 abgeschlossen, der durch eine Bruchnaht 13 integral mit dem Ringmantel 11 verbunden ist. Der Dichtstopfen 12 schließt den Behälter dicht ab und verhindert ein Auslaufen des Mediums, wenn in dem Behälter ein Überdruck durch Temperaturerhöhung oder durch plastische Verformung auftritt. Bei der ersten Betätigung der Pumpe wird die Bruchnaht 13 aufgerissen. Auch nach diesem Aufreißen ist noch eine Dichtfunktion vorhanden.

Die Ringplatte 5 weist eine oder mehrere Ausgleichsöffnungen 14 für einen Druckausgleich mit dem Inneraum des Behälters auf. An der Ringplatte 5 sitzen zwei zylindrische Wände 15, 16, die einen Ringspalt 17 begrenzen. Die äußere Wand 15 endet in eine Anschlagstufe 18. Die innere Wand 16 endet in eine Dichtlippe 19. An der Ringplatte 5 sitzt ferner konzentrisch zu dem Kolben 1 eine weitere ringförmige Wand 20, die zusammen mit dem Kolben 1 eine Austrittskammer 21 umschließt. Die Wand 20 endet in eine Dichtlippe 22.

Die Kappe 3 trägt einen inneren Ringmantel 23 mit einem Membranvetil 24, das an dem Ringmantel 11 anliegt, und einen äußeren Ringmantel 25 mit einem Membranventil 26, das an der Wandung des Kolbens 1 anliegt. Diese Ringmäntel 23, 25 bilden zusammen mit dem Ringmantel 11 und dem Kolben 1 die Kolbenkammer 2, deren Inhalt sich entsprechend der Bewegung der Kappe 3 ändert. Eine Führungswand 27 der Kappe 3 ragt in den Ringspalt zwischen der Wand 16 und der Wand 20 hinein. An dieser Führungswand 27 liegen einerseits die Dichtlippe 19 der Wand 16 und andererseits die Dichtlippe 22 der Wand 20 an. Die Dichtlippe 22 wird durch den Druck in der Austrittskammer21 an die Führungswand 27 angedrückt. Ein Abschlußmantel 28 der Kappe 3 greift mit einem Anschlagring 29 über die Anschlagstufe 18 der Wand 15 der Ringplatte 5. Dort erfolgt keine Abdichtung.

An der Außenfläche der Führungswand 27 sind mehrere axiale Stege 32 angeformt, die in der Ausspritzstellung der Pumpe nach Fig. 2 die Dichtlippe 19 anheben, so daß die Dichtfunktion aufgehoben ist und Luft in den Behälter nachströmen kann.

Der Außendurchmesser des Ringmantels 25 ist kleiner als der Innendurchmesser der Wand 20, vgl. insbesondere Fig. 2, damit die Austrittskammer 21 immer ungehindert mit dem Austrittsraum 30 der Kappe 3 Verbindung hat. An den Austrittsraum 30 schließt eine Düse 31 an, durch die das Medium ausgespritzt wird.

Zur Montage der Pumpe wird nach Einlage der Feder 4 die Kappe 3 in axialer Richtung über den Kolben 1 geschoben, wobei die Dichtlippen, Membranventile und Anschläge übereinander gleiten und sich zentrieren. Der Mantel 6 wird auf ein Gefäß aufgeschraubt. Dabei hält der Dichtstopfen 12 den Saugstutzen 10 geschlossen, so daß kein Medium austreten kann.

Zum Gebrauch wird die Kappe 3 in die Ausspritzstellung nach Fig. 2 gedrückt. Bei der ersten Betätigung der Kappe 3 wird die Bruchnaht 13 durchtrennt und damit der Dichtstopfen 12 abgerissen, so daß Medium durch den Saugstutzen 10 fließen kann. Auch nach dem Abtrennen übt der Dichtstopfen noch eine Abdichtfunktion auf.

Die Feder 4 bewegt die Kappe 3 in die Ansaugstellung nach Fig. 1. Dabei vergrößert sich das Volumen der Kolbenkammer 2, so daß Medium durch das Membranventil 24 in die Kolbenkammer 2 einströmen kann. Bei der anschließenden Betätigung der Kappe 3 wird die Kolbenkammer verkleinert, wobei Medium durch das Membranventil 26 in die Austrittskammer 21 tritt und durch die Düse 31 ausgespritzt wird. In der Ausspritzstellung ist die Dichtlippe 19 durch die Stege 32 angehoben, so daß Luft über die Ausgleichsöffnungen 14 in den Inneraum des Behälters strömen kann.

Die Ansaugstellung der Pumpe wird durch die Anschlagstufe 18 festgelegt, die Ausspritzstellung durch den Anschlag der Kappe 3 an der Stirnfläche des Ringmantels 11. Dadurch werden die Membranventile geschont.

Das abgewandelte Ausführungsbeispiel nach Fig. 3 besitzt eine einstückig an der Kappe 3 angeformte Kunststofffeder 33.

## Patentansprüche

1. Pumpe für fließfähige Medien mit einem Kolben und einer Kolbenkammer, wobei die Kolbenkammer an beiden Enden durch entsprechend der Bewegung des Kolbens betätigte Membranventile abdichtbar ist, **dadurch gekennzeichnet, daß** der Kolben (1) mit einer Kopfwand (8) und einem Ringmantel (11) in die Kolbenkammer (2) hineinragt, daß die Kolbenkammer (2) außerdem durch zwei Ringmäntel (23, 25) begrenzt ist, die jeweils mit Membranventilen (24, 26) an dem Ringmantel (11) und der Außenfläche des Kolbens (1) anliegen, und daß an die Kolbenkammer (2) eine in eine Düse (31) mündende Austrittskammer (21) anschließt.

2. Pumpe nach Anspruch 1, **dadurch gekennzeichnet, daß** der äußere Ringmantel (25) der Kolbenkammer (2) innerhalb der Austrittskammer (21) verschiebbar ist.

3. Pumpe nach Anspruch 1 oder 2, **dadurch gekennzeichnet, daß** der Ringmantel (11) über eine Bruchnaht (13) einen Dichtstopfen (12) hält.

4. Pumpe nach einem der Ansprüche 1 bis 3, **dadurch gekennzeichnet, daß** in der Anssaugstellung die Kappe (3) mit einem Anschlagring (29) an einer Anschlagstufe (18) des Kolbenteils anliegt.

5. Pumpe nach einem der Ansprüche 1 bis 4, **dadurch gekennzeichnet, daß** in der Ausspritzstellung die Kappe (3) an der Kopffläche des Ringmantels (11) anliegt.

6. Pumpe nach einem der Ansprüche 1 bis 5, **dadurch gekennzeichnet, daß** eine Führungswand (27) der Kappe (3) zwischen Wänden (16, 20) des Kolbenteils dichtend geführt ist.

7. Pumpe nach Anspruch 6, **dadurch gekennzeichnet, daß** an der Außenfläche der Führungswand (27) mehrere axiale Stege (32) angeformt sind, die in der Ausspritzstellung der Pumpe die Dichtlippe (19) anheben.

8. Pumpe nach einem der Ansprüche 1 bis 7, **dadurch gekennzeichnet, daß** eine Kunststofffeder (33) einstückig an der Kappe angespritzt ist.

## Claims

1. Pump for flowable media, comprising a piston and a piston chamber, the piston chamber being sealable at both ends by diaphragm valves actuated according to the movement of the piston, **characterised in that** an upper wall (8) and an annular shell (11) of the piston (1) project into the piston chamber (2), **in that** the piston chamber (2) is delimited in addition by two annular shells (23, 25), which rest respectively via diaphragm valves (24, 26) against the annular shell (11) and the outer face of the piston (1), and **in that** the piston chamber (2) is connected to an outlet chamber (21) having a nozzle (31).

2. Pump according to claim 1, **characterised in that** the outer annular shell (25) of the piston chamber (2) is displaceable inside the outlet chamber (21).

3. Pump according to claim 1 or 2, **characterised in that** the annular shell (11) retains a sealing plug (12) by means of a breakable seam (13).

4. Pump according to any one of claims 1 to 3, **characterised in that** in the intake position a stop ring (29) of the cap (3) rests against an abutment step (18) of the piston part.

5. Pump according to any one of claims 1 to 4, **characterised in that** in the discharge position the cap (3) rests against the upper face of the annular shell (11).

6. Pump according to any one of claims 1 to 5, **characterised in that** a guide wall (27) of the cap (3) is guided sealingly between walls (16, 20) of the piston part.

7. Pump according to claim 6, **characterised in that** a plurality of axial ribs (32) which raise the sealing lip (19) in the discharge position of the pump are moulded to the outer face of the guide wall (27).

8. Pump according to any one of claims 1 to 7, **characterised in that** a plastics spring (33) is injection-moulded integrally on the cap.

## Revendications

1. Pompe pour milieux fluides comprenant un piston et une chambre de piston, la chambre de piston pouvant être étanchéifiée aux deux extrémités par des soupapes à membrane actionnées en conformité avec le déplacement du piston, **caractérisée en ce que** le piston (1) pénètre par une paroi de tête (8) et par une enveloppe annulaire (11) dans la chambre de piston (2), que la chambre de piston (2) est par ailleurs délimitée par deux enveloppes annulaires (23, 25), qui s'appliquent chacune par des soupapes à membrane (24, 26) sur l'enveloppe annulaire (11) et sur la surface extérieure du piston (1), et qu'une chambre de sortie (21) débouchant dans une buse (31) se raccorde à la chambre de piston (2).

2. Pompe suivant la revendication 1, **caractérisée en ce que** l'enveloppe annulaire extérieure (25) de la chambre de piston (2) est mobile en translation à l'intérieur de la chambre de sortie (21).

3. Pompe suivant l'une des revendications 1 et 2, **caractérisée en ce que** l'enveloppe annulaire (11) maintient un bouchon d'étanchéité (12) par l'intermédiaire d'un joint de rupture (13).

4. Pompe suivant l'une des revendications 1 à 3, **caractérisée en ce que**, dans la position d'aspiration, le capuchon (3) s'applique par une bague de butée (29) sur un échelon de butée (18) de l'élément de piston.

5. Pompe suivant l'une des revendications 1 à 4, **caractérisée en ce que**, dans la position de pulvérisation, le capuchon (3) s'applique sur la surface de tête de l'enveloppe annulaire (11).

6. Pompe suivant l'une des revendications 1 à 5, **caractérisée en ce qu'**une paroi de guidage (27) du capuchon (3) est guidée hermétiquement entre des parois (16, 20) de l'élément de piston.

7. Pompe suivant la revendication 6, **caractérisée en ce que** sur la surface extérieure de la paroi de guidage (27) sont conformées plusieurs nervures axiales (32) qui dans la position de pulvérisation de la pompe relèvent la lèvre d'étanchéité (19).

8. Pompe suivant l'une des revendications 1 à 7, **caractérisée en ce qu'**un ressort en matière plastique (33) est injecté d'une seule pièce sur le capuchon.
